# EUROPÄISCHE PATENTSCHRIFT

(11) **EP 1 373 097 B1**
(45) Veröffentlichungstag und Bekanntmachung des Hinweises auf die Patenterteilung: **29.09.2004**
(21) Anmeldenummer: 02719805.0
(22) Anmeldetag: 12.02.2002
(51) Int. Cl.: B65D 85/10

(54) **CIGARETTENPACKUNG**
CIGARETTE PACKET
PAQUET DE CIGARETTES

(30) Priorität: 30.03.2001 DE 10115935
(43) Veröffentlichungstag der Anmeldung: 02.01.2004
(73) Patentinhaber: Reemtsma Cigarettenfabriken GmbH, 22605 Hamburg (DE)
(72) Erfinder: BARTELS, Jochen, 22926 Ahrensburg (DE); SCHULTE, Birte, 22926 Ahrensburg (DE); HAUSEN, Volker, 22605 Hamburg (DE)
(74) Vertreter: UEXKÜLL & STOLBERG
(86) Internationale Anmeldenummer: PCT/EP2002/001446
(87) Internationale Veröffentlichungsnummer: WO 2002/079052

(56) Entgegenhaltungen:
- EP-A- 0 650 907
- WO-A-98/49072
- WO-A-99/28212
- DE-A- 19 912 995
- US-A- 4 300 676
- US-A- 4 303 155
- US-A- 4 763 779
- US-A- 5 464 148
- US-A- 5 938 018
- US-A- 6 164 444

## Beschreibung

Die Erfindung betrifft eine Cigarettenpackung mit einem Außenteil aus einem prismatischen Grundkörper und einer daran angelenkten Kappe zum öffnen und Schließen der Packung und mit einem Innenteil, das den Cigarettenblock dampf- und/oder aromadicht umhüllt und eine Vorderwand, eine Rückwand, Vorderwand-Seitenlappen, Rückwand-Seitenlappen sowie eine Entnahmeöffnung aufweist, die durch eine wiederversiegelbare Klebelasche verschließbar ist.

Eine derartige Cigarettenpackung ist beispielsweise aus der **US-A- 6,164,444** bekannt. Sie offenbart eine im Querschnitt rechteckige Kappenfaltschachtel, die eine aus Barrierematerial bestehende Cigarettenumhüllung als Innenwicklung enthält. Diese kompakte und gesiegelte Innenwickluag besitzt eine Entnahmeöffnung für die Cigaretten, die durch ein separates Etikett verschlossen wird. Das Barrierematerial ist weich und benötigt zum Versiegeln der Nähte einen stützenden Innenrahmen, der gleichzeitig die innenliegenden Cigaretten vor mechanischer Beschädigung und vor thermischer Beanspruchung beim Siegelvorgang schützt. Ferner liefert der Innenrahmen eine Unterstützung im Kappenbereich für ein Wiederverschließen des Etiketts nach einer Cigarettenentnahme, die bei dieser vorbekannten Cigarettenpackung dadurch erreicht wird, dass das Innenteil oder der Kragen im Bereich der oberen Enden seiner Seitenwände Lappen aufweist, die Unterstützungsflächen bilden und damit den Druck beim Wiederverschließen der Klebelasche aufnehmen. Alternativ schlägt diese Druckschrift vor, das Innenteil mit einem U-förmigen Kragen zu versehen, der bei betriebsbereit gefaltetem Innenteil die Entnahmeöffnung U-förmig umgibt und aufgrund seiner Befestigung mit der Vorderwand des Innenteils eine Unterstützungsfläche für die Klebelasche des Barrierematerials bildet.

Diese bekannte Cigarettenpackung hat aber einige Nachteile. So sind bei der hermetischen Cigarettenumhüllung drei separate Materialien beteiligt, die im Verpackungsprozess einzeln geführt und positionsgenau platziert werden müssen. Vorteilhaft wäre hier ein einstückiges Material, das den gleichen Zweck erfüllt, aber einfach und zuverlässiger zu verarbeiten ist.

Ein weiterer Nachteil der **US-A-6,164,444** besteht darin, daß ein aus Kartonmaterial bestehender Innenrahmen in direktem Kontakt mit den umhüllten Cigaretten steht. Denn es ist bekannt, daß Tabakprodukte und insbesondere Cigaretten bei direktem Kontakt Fremdgerüche aus Kartonagen aufnehmen können, die dann beim Rauchen zu einer Veränderung des Rauchgeschmacks führen. Aus diesem Grund wird es vielfach versucht, den direkten Kontakt der Cigaretten mit dem Karton durch Einbringen einer weiteren Schicht zu vermeiden. Derartige zusätzliche Aromabarriereschichten sind beispielsweise kaschierte Aluminiumfolie, metallisiertes Papier oder ähnliche Materialien.

Aus der **WO 98/49072** ist eine "Slide and Shell"-Packung (also keine Kappenschachtel) für Cigaretten oder dergleichen bekannt, bei der die Cigaretten von einer Innenumhüllung zur Feuchtigkeits- und Aromaerhaltung umschlossen sind. Die Innenumhüllung wird von einer Materialbahn aus einem weichen, mehrschichtigem Laminat gebildet, das um den Cigarettenblock gelegt und dann verschweißt wird.

Schließlich offenbart die **WO 99/28212** eine steife Cigarettenpackung, die von einem Barrierematerial in Form eines Kunststoff-Folienlaminats oder einer metallisierten Folie umhüllt ist.

**Aufgabe** der Erfindung ist es, eine Cigarettenpackung der genannten Art derart zu verbessern, daß sie auf einfachere und dennoch den Cigarettenblock schonende Weise herstellbar ist. Zur **Lösung** dieser Aufgabe dient die Cigarettenpackung der eingangs genannten Art mit den kennzeichnenden Merkmalen des Patentanspruchs 1.

Das erfindungsgemäße Innenteil lässt sich als ebener Zuschnitt aus dampfdichtem und aromadichtem Material stanzen, beispielsweise aus Karton, der auf wenigstens einer Seite mit einem Barrierematerial wie Kunststoff oder Metall beschichtet ist, oder aus einer anderen geeigneten Folie.

Die Erfindung wird nachfolgend anhand von Ausführungsbeispielen näher erläutert; es zeigen:
- **Figur 1**: ein erstes Ausführungsbeispiel in perspektivischer Darstellung mit Packung und Innenteil;
- **Figur 2**: das Innenteil aus Figur 1 in abgewickelter Form als Zuschnitt;
- **Figur 3**: eine schematische Querschnittsansicht eines Ausführungsbeispiels mit rechteckiger Packung und rechteckigem Innenteil;
- **Figur 3a**: eine schematische Querschnittsansicht eines Ausführungsbeispiels mit rechteckiger Packung und achteckigem Innenteil;
- **Figur 3b**: eine schematische Querschnittsansicht eines Ausführungsbeispiels mit rechteckiger Packung und rechteckigem Innenteil mit abgerundeten Kanten;
- **Figur 3c**: eine schematische Querschnittsansicht eines Ausführungsbeispiels mit rechteckiger Packung und ovalem Innenteil;
- **Figur 4**: eine schematische Querschnittsansicht eines Ausführungsbeispiels mit achteckiger Packung und achteckigem Innenteil;
- **Figur 4a**: eine schematische Querschnittsansicht eines Ausführungsbeispiels mit achteckiger Packung und rechteckigem Innenteil;
- **Figur 4b**: eine schematische Querschnittsansicht eines Ausführungsbeispiels mit achteckiger Packung und rechteckigem Innenteil mit abgerundeten Kanten;
- **Figur 4c**: eine schematische Querschnittsansicht eines Ausführungsbeispiels mit achteckiger Packung und ovalem Innenteil;
- **Figur 5**: eine schematische Querschnittsansicht mit rechteckiger Packung mit abgerundeten Kanten und mit rechteckigem Innenteil;
- **Figur 5a**: eine schematische Querschnittsansicht mit rechteckiger Packung mit abgerundeten Kanten und mit achteckigem Innenteil;
- **Figur 5b**: eine schematische Querschnittsansicht mit rechteckiger Packung mit abgerundeten Kanten und mit rechteckigem Innenteil mit ebenfalls abgerundeten Kanten;
- **Figur 5c**: eine schematische Querschnittsansicht mit rechteckiger Packung mit abgerundeten Kanten und mit ovalem Innenteil;
- **Figur 6**: eine schematische Querschnittsansicht eines Ausführungsbeispiels mit ovaler Packung und achteckigem Innenteil;
- **Figur 6a**: eine schematische Querschnittsansicht eines Ausführungsbeispiels mit ovaler Packung und rechteckigem Innenteil;
- **Figur 6b**: eine schematische Querschnittsansicht eines Ausführungsbeispiels mit ovaler Packung und rechteckigem Innenteil mit abgerundeten Kanten; und
- **Figur 6c**: eine schematische Querschnittsansicht eines Ausführungsbeispiels mit ovaler Packung und ovalem Innenteil.

**Figur 1** zeigt im rechten Teil eine achteckige Packung 1 als Cigarettenpackung in Form einer Kappenfaltschachtel mit einem Grundkörper 5 und einer daran über eine Faltlinie angelenkten schwenkbaren Kappe 6. In den Grundkörper 5 ist ein Innenteil 2 eingesetzt, das in der dargestellten Ausführungsform eine andere Querschnittsform als der Grundkörper 5 hat, nämlich rechteckig ist. Es wird jedoch darauf hingewiesen, dass der Querschnitt des Innenteils 2 auch achteckig sein kann, wie dies **Figur 4** zeigt, wobei dort die Packung 1 im Querschnitt rechteckig sein soll. Selbstverständlich können aber auch Packung 1 und Innenteil 2 die gleiche Querschnittsform haben, also beide rechteckig, beide achteckig oder beide oval sein. Ferner können bei rechteckigen Querschnitten die Ecken abgerundet sein, oder es können die Seitenwände überhaupt halbrund ausgebildet werden, wie es bei der in der PCT/EP98/04131 offenbarten Cigarettenpackung der Fall ist.

Das Innenteil 2 weist eine Entnahmeöffnung 3 zum Entnehmen von Cigaretten auf, wenn die Kappe 6 in der in **Figur 1** gezeigten Weise nach hinten geklappt und eine Klebelasche 4 in der ebenfalls dargestellten Weise vom Innenteil 2 abgelöst ist. Man erkennt in **Figur 2**, dass die Klebelasche 4 an einer Rückwand 12 des Innenteils 2 hängt und mit einem Siegelungs- oder Kleberand 44 aus Klebstoff auf den Kragenabschnitten 19, 19' des Innenteils 2 haften kann, um das Innenteil 2 wie eine Barriereschicht dampfdicht und aromadicht zu verschließen.

**Figur 2** zeigt das Innenteil 2 allein in abgewickelter Darstellung als Zuschnitt eines Barrierematerials. Als Material für den Zuschnitt kommen metallisierter oder mit Kunststoff beschichteter Karton, Kunststofffolie o.ä. in Frage. In einer ersten Ausführungsform ist das Innenteil 2 aus einem Kartonzuschnitt aus Barrierematerial gestanzt oder geschnitten, in einer anderen Ausführungsform aus Kunststofffolie hergestellt, so dass es im gefalteten Zustand einen als Dampf- oder Aromasperre wirkenden Behälter mit einer Vorderwand 10, einer Rückwand 12, mit Seitenwänden 14 und 14' und einem Boden 16 bildet.

Der Zuschnitt für das Innenteil 2 weist in **Figur 2** von rechts nach links folgende Teile auf, die in gerader Folge miteinander verbunden und nur durch Falzlinien getrennt sind: Die Vorderwand 10, einen Boden 16, die Rückwand 12 und die Klebelasche 4. An die Vorderwand 10 schließen oben und unten und damit an beiden Seiten Vorderwand-Seitenlappen 11, 11', an den Boden 16 schließen zu beiden Seiten Boden-Seitenlappen 15, 15' und an die Rückwand 12 schließen wieder oben und unten und damit an beiden Seiten Rückwand-Seitenlappen 13, 13' an. Bei gefaltetem Zuschnitt werden die Rückwand-Seitenlappen 13, 13' von den Vorderwand-Seitenlappen 11, 11' überdeckt und sind mit diesen verklebt oder versiegelt und bilden dadurch die in **Figur** 1 erkennbaren Seitenwände 14, 14'. Dabei sind außerdem die Boden-Seitenlappen 15, 15' mit den Rückwand-Seitenlappen 13, 13' verklebt oder versiegelt und stabilisieren dadurch Boden 16 und Rückwand 12 des Innenteils 2. Die Seitenlappen 11, 11', 13, 13' und 15, 15' sind durch die Falzlinien 20, 20' von der Vorderwand 10, der Rückwand 12 und dem Boden 16 getrennt.

Die Vorderwand 10 des Innenteils 2 weist ferner an ihrem rechten Rand von **Figur 2**, der bei gemäß Figur 1 gefaltetem Innenteil 2 ein oberer Rand 18 ist, einen U-förmigen Ausschnitt 21 auf, der sich vom oberen Rand 18 parallel zu den Seitenwänden 14, 14' nach unten erstreckt und in einem Abstand von 0,5 bis 3 cm endet. Auf diese Weise ist eine Entnahmeöffnung 3 für das Entnehmen von Cigaretten gebildet. Außerdem schließt im Bereich neben dem Ausschnitt 21 an die Vorderwand 10 je ein Vorderwand-Kragenlappen 23, 23' an, der jeweils in gefaltetem Zustand gemäß Figur 1 unter einem Kragenabschnitt 19, 19' zu liegen kommt und mit diesem verklebt oder versiegelt wird. Zu diesem Zweck sind die Kragenabschnitte 19, 19' neben den Vorderwand-Kragenlappen 23, 23' angeordnet, jedoch nicht mit diesen verbunden, sondern hängen an den Vorderwand-Seitenlappen 11, 11', mit denen sie über eine Falzlinie am oberen Rand 18 des Innenteils 2 verbunden sind.

Die in Figur 1 nicht dargestellten Cigaretten werden somit teilweise von den Kragenabschnitten 19, 19' gehalten, die sich über die gesamte Breite der Seitenwände 14, 14' und über einen Teil der Vorderwand 10 erstrecken und an den Rändern der Entnahmeöffnung 3 enden.

**Figur 2** zeigt ferner die in Verbindung mit Figur 1 bereits erwähnte Klebelasche 4 aus dampfdichtem und aromadichtem Material. Sie hat etwa eine Form, die der Form der Entnahmeöffnung 3 in der Vorderwand 10 entspricht, jedoch um die Breite eines Klebe- oder Siegelungsrandes 44 größer als die Breite der Entnahmeöffnung 3 ist. In einer Ausführungsform wird der Klebeoder Siegelungsrand 44 dadurch gebildet, dass eine Schutzfolie 43 auf die Klebelasche 4 aufgeklebt ist, die nur einen so breiten Kleberand freilässt, wie dies der Breite der Kragenabschnitte 19, 19' des Innenteils 2 entspricht. In einer anderen Ausführungsform hat der Klebe- oder Siegelungsrand 44 die Form eines Streifens von überall etwa gleicher Breite. Dabei bildet der Klebe- oder Siegelungsrand 44 eine offene, etwa U-förmige Kurve, wie dies der Zeichnung ohne weiteres zu entnehmen ist. Eine Falzlinie 42 verläuft quer über die Klebelasche 4 und damit auch quer über die Schutzfolie 43 und setzt sich über den Klebe- oder Siegelungsrand 44 fort, so daß bei über die Entnahmeöffnung 3 gefalteter und an der Vorderwand 10 und auf den Kragenabschnitten 19, 19' haftender Klebelasche 4 die Falzlinie 42 mit dem oberen Rand 18 des Innenteils 2 fluchtet.

In der dargestellten Ausführungsform reichen die Kragenabschnitte 19, 19' von den Seitenwänden 14, 14' bis zum Rand der Entnahmeöffnung 3. Außerdem verläuft ihr freier Rand 119 parallel zu den Seitenwänden 14, 14'. Es wird jedoch darauf hingewiesen, dass der freie Rand 119 der Kragenabschnitte 19, 19' aber auch einen anderen Verlauf als geradlinig haben kann, also beispielsweise konkav oder konvex oder ähnlich geformt sein könnte.

In einer weiteren Ausführungsform besteht die Klebelasche aus einem Stück und aus dem gleichen Material wie der restliche Zuschnitt des Innenteils 2, wobei im Konterdruck entsprechender Klebstoff auf den Klebe- oder Siegelungsrand 44 aufgebracht ist.

Schließlich zeigen die **Figuren 3** bis **6** noch, dass in eine rechteckige, achteckige oder ovale Packung 1 ein rechteckiges, achteckiges oder ovales Innenteil 2 eingesetzt sein kann.

Im einzelnen zeigt **Figur 3** eine rechteckige Packung 1' in die ein rechteckiges Innenteil 2 eingesetzt ist.

**Figur 3a** zeigt eine rechteckige Packung 1', in die ein achteckiges Innenteil 2' eingesetzt ist.

**Figur 3b** zeigt eine rechteckige Packung 1', in die ein ebenfalls rechteckiges Innenteil 2" eingesetzt ist, das jedoch abgerundete Kanten 20 hat. Die abgerundeten Kanten erstrecken sich über die gesamte Höhe des Innenteils 2", also vom Boden 16 bis zum oberen Rand 18.

**Figur 3c** zeigt wiederum eine rechteckige Packung 1', in die ein ovales Innenteil 2''' eingesetzt ist.

Die **Figuren 4** bis **4c, 5** bis **5c** und **6** bis **6c** zeigen ähnliche Darstellungen, wobei wiederum gleiche Teile mit gleichen Bezugszeichen versehen sind.

Wie man ohne weiteres erkennt, ist bei den nachfolgenden Ausführungsformen nach den **Figuren 4, 5** und **6** jeweils die Querschnittform der Packung 1 gleich, während die Querschnittsform des eingesetzten Innenteils 2 abgewandelt ist.

## Patentansprüche

1. Cigarettenpackung mit einem Außenteil aus einem prismatischen Grundkörper (5) und einer daran angelenkten Kappe (6) zum Öffnen und Schließen der Packung (1) und mit einem Innenteil (2), das den Cigarettenblock dampf- und/oder aromadicht umhüllt und eine Vorderwand (10), eine Rückwand (12), Vorderwand-Seitenlappen (11, 11'), Rückwand-Seitenlappen (13, 13') sowie eine Entnahmeöffnung (3) aufweist, die durch eine wiederversiegelbare Klebelasche (4) verschließbar ist, **dadurch gekennzeichnet, dass** das Innenteil (2) aus einem einzigen Zuschnitt aus steifem, faltbarem Material besteht; dass die Klebelasche (4) an der Rückwand (12) angelenkt ist und die Entnahmeöffnung (3) überdeckt, die durch einen vom oberen Rand (18) der Vorderwand (10) in diese hinein sich erstreckenden Ausschnit (21) gebildet ist; und dass an der Vorderwand (10) neben dem Ausschnitt (21) je ein Vorderwand-Kragen-lappen (23, 23') und an jedem Vorderwand-Seitenlappen (11, 11') neben den vorderwand-Kragenlappen (23, 23') jeweils ein Kragenabschnitt (19, 19') angelenkt ist.

2. Cigarettenpackung nach Anspurch 1, **dadurch gekennzeichnet, dass** das Innenteil (2) aus metallisiertem oder mit Kunststoff beschichtetem Karton oder aus Kunststofffolie o.ä. besteht.

3. Cigarettenpackung nach Anspruch 1, **dadurch gekennzeichnet, dass** auf die Klebelasche (4) ein umlaufender Kleberand als Siegelungsrand (44) aufgebracht ist.

4. Cigarettenpackung nach Anspruch 1, **dadurch gekennzeichnet, dass** auf die Klebelasche (4) eine Schutzfolie (43) aufgebracht ist, die von der Klebeschicht nur einen Siegelungsrand (44) freilässt.

5. Cigarettenpackung nach Anspruch 4, **dadurch gekennzeichnet, dass** der Siegelungsrand (44) einen U-förmigen Klebestreifen bildet.

6. Cigarettenpackung nach Anspruch 1 oder 2, **dadurch gekennzeichnet, dass** die zwei Kragenabschnitte (19') mit den beiden Vorderwand-Kragenlappen (23, 23') verbunden sind.

7. Cigarettenpackung nach Anspruch 1 oder 2, **dadurch gekennzeichnet, dass** die Packung (1) im Querschnitt achteckig und das Innenteil (2) im Querschnitt rechteckig ist.

8. Cigarettenpackung nach Anspruch 1 oder 2, **dadurch gekennzeichnet, dass** die Packung (1) und das Innenteil (2) im Querschnitt rechteckig sind.

9. Cigarettenpackung nach Anspruch 1 oder 2, **dadurch gekennzeichnet, dass** die Packung (1) und das Innenteil (2) im Querschnitt achteckig sind.

10. Cigarettenpackung nach Anspruch 1 oder 2, **dadurch gekennzeichnet, dass** die Packung (1') im Querschnitt rechteckig und das Innenteil (2') im Querschnitt achteckig ist.

## Claims

1. Cigarette packet comprising an outer part made of a prismatic basic body (5) and a cap (6), articulated thereon, for opening and closing the packet (1), and comprising an inner part (2) which wraps the cigarette block in a vapour-tight and/or aroma-tight manner and has a front wall (10), a rear wall (12), front wall side tabs (11, 11'), rear wall side tabs (13, 13') and a removal opening (3), which can be closed by a resealable adhesive flap (4), **characterised in that** the inner part (2) consists of a single blank made of stiff, foldable material, **in that** the adhesive flap (4) is articulated on the rear wall (12) and covers over the removal opening (3), which is formed by a cut-out (21) which extends into the front wall (10) from the top border (18) thereof, and **in that** in each case one front wall collar tab (23, 23') is articulated on the front wall (10) next to the cut-out (21), and in each case one collar section (19, 19') is articulated on each front wall side tab (11, 11') next to the front wall collar tabs (23, 23').

2. Cigarette packet according to claim 1, **characterised in that** the inner part (2) consists of metallised or plastics material-coated cardboard or of plastics material film or the like.

3. Cigarette packet according to claim 1, **characterised in that** a peripheral adhesive border is applied as a sealing border (44) to the adhesive flap (4).

4. Cigarette packet according to claim 1, **characterised in that** a protective sheet (43) is applied to the adhesive flap (4) and, of the adhesive layer, leaves only a sealing border (44) exposed.

5. Cigarette packet according to claim 4, **characterised in that** the sealing border (44) forms a U-shaped adhesive strip.

6. Cigarette packet according to claim 1 or 2, **characterised in that** the two collar sections (19') are connected to the two front wall collar tabs (23, 23').

7. Cigarette packet according to claim 1 or 2, **characterised in that** the packet (1) is octagonal in cross-section and the inner part (2) is rectangular in cross-section.

8. Cigarette packet according to claim 1 or 2, **characterised in that** the packet (1) and the inner part (2) are rectangular in cross-section.

9. Cigarette packet according to claim 1 or 2, **characterised in that** the packet (1) and the inner part (2) are octagonal in cross-section.

10. Cigarette packet according to claim 1 or 2, **characterised in that** the packet (1') is rectangular in cross-section and the inner part (2') is octagonal in cross-section.

## Revendications

1. Paquet de cigarettes comprenant une partie extérieure se composant d'un corps de base prismatique (5) et d'un capuchon (6) relié à celui-ci avec articulation, pour ouvrir et fermer le paquet (1), et comprenant une partie intérieure (2) qui enveloppe le bloc de cigarettes de manière étanche à la vapeur et/ou aux arômes et qui présente une paroi avant (10), une paroi arrière (12), des volets latéraux de paroi avant (11, 11'), des volets latéraux de paroi arrière (13, 13') ainsi qu'une ouverture de prélèvement (3) qu'il est possible de fermer au moyen d'une languette à coller (4) pouvant être à nouveau scellée, **caractérisé en ce que** :
- la partie intérieure (2) se compose d'un seul flan de matériau rigide et pliable ;
- la languette à coller (4) est reliée à la paroi arrière (12) avec articulation et recouvre l'ouverture de prélèvement (3) qui est formée par une découpe (21) s'étendant depuis le bord supérieur (18) de la paroi avant (10) jusque dans celle-ci ; et
- un volet de col (23, 23') de paroi avant est relié à chaque fois avec articulation à la paroi avant (10) à côté de la découpe (21) et un segment de col (19, 19') est relié avec articulation respectivement à chaque volet latéral de paroi avant (11, 11') à côté des volets de col (23, 23') de paroi avant.

2. Paquet de cigarettes selon la revendication 1, **caractérisé en ce que** la partie intérieure (2) se compose de carton métallisé ou revêtu de matière plastique, ou d'un film en matière plastique ou similaire.

3. Paquet de cigarettes selon la revendication 1, **caractérisé en ce qu'**une bordure à coller périphérique est appliquée comme bordure de scellement (44) sur la languette à coller (4).

4. Paquet de cigarettes selon la revendication 1, **caractérisé en ce qu'**un film protecteur (43), qui dégage seulement une bordure de scellement (44) de la couche de colle, est appliqué sur la languette à coller (4).

5. Paquet de cigarettes selon la revendication 4, **caractérisé en ce que** la bordure de scellement (44) forme une bande de collage en forme de U.

6. Paquet de cigarettes selon l'une ou l'autre des revendications 1 et 2, **caractérisé en ce que** les deux segments de col (19, 19') sont reliés aux deux volets de col (23, 23') de paroi avant.

7. Paquet de cigarettes selon l'une ou l'autre des revendications 1 et 2, **caractérisé en ce que** le paquet (1) possède une section transversale octogonale et la partie intérieure (2) possède une section transversale rectangulaire.

8. Paquet de cigarettes selon l'une ou l'autre des revendications 1 et 2, **caractérisé en ce que** le paquet (1) et la partie intérieure (2) possèdent une section transversale rectangulaire.

9. Paquet de cigarettes selon l'une ou l'autre des revendications 1 et 2, **caractérisé en ce que** le paquet (1) et la partie intérieure (2) possèdent une section transversale octogonale.

10. Paquet de cigarettes selon l'une ou l'autre des revendications 1 et 2, **caractérisé en ce que** le paquet (1') possède une section transversale rectangulaire et la partie intérieure (2') possède une section transversale octogonale.
